# EUROPÄISCHE PATENTSCHRIFT

(11) **EP 0 086 284 B1**
(45) Veröffentlichungstag und Bekanntmachung des Hinweises auf die Patenterteilung: **15.10.1986**
(21) Anmeldenummer: 82201613.5
(22) Anmeldetag: 17.12.1982
(51) Int. Cl.: F02F 3/18

(54) **Kolben für mit Schweröl betriebene Brennkraftmaschinen**
Piston for an internal-combustion engine running on heavy oil
Piston pour un moteur à combustion interne fonctionnant à l'huile lourde

(30) Priorität: 13.02.1982 DE 3205173
(43) Veröffentlichungstag der Anmeldung: 24.08.1983
(73) Patentinhaber: KOLBENSCHMIDT Aktiengesellschaft, D-74150 Neckarsulm (DE)
(72) Erfinder: Moebus, Horst, Dr., D-7107 Neckarsulm (DE)
(74) Vertreter: Rieger, Harald, Dr.

## Beschreibung

Die Erfindung betrifft einen Kolben mit kühlölführenden Hohlräumen im aus einem Eisenwerkstoff bestehenden Kolbenkopf für mit Schweröl betriebene Brennkraftmaschinen.

Der ständig steigende Bedarf an Leichtölen hat dazu geführt, daß der früher relativ breite Siedeschnitt von Schwerölen durch entsprechende Maßnahmen heute enger ist, mit der Folge, daß die Konzentration der im Rohöl und dümit im Schweröl enthaltenen schädlichen Bestandteile, wie Schwefel, Vanadium und Natrium, angestiegen ist. So können heute im Schweröl bis zu 5 % Schwefel enthalten sein, wovon ca. 0,1 % bei der Verbrennung in Schwefeltrioxid umgewandelt wird und mit Hilfe von Wasserdampf Schwefelsäure bildet. Wenn die Temperatur der den Brennraum umgebenden Wandungen den Säuretaupunkt unterschreitet, kann sich die Schwefelsäure niederschlagen und Korrosion verursachen. Gefährdete Stellen sind insbesondere der Kolben im Bereich der Ringpartie, die Kolbenringe sowie die Zylinderwandung im OT-Bereich. Der durch Säurekorrosion erhöhte Verschleiß führt zu einem vergrößerten Gasdurchlaß und Ölverbrauch. Zur Lösung dieses Problems ist es bereits bekannt, den Schmierölen alkalische Wirkstoffe zuzugeben, die die sauren und korrosiven Verbrennungsprodukte neutralisieren sollen; es bleiben dann Schwefelsäure, Kolben, Kolbenringe und Zylinderwandung durch den Schmierfilm voneinander getrennt, da die Schwefelsäure neutralisiert wird. Allerdings wird auch bei optimaler Schmierfilmausbildung und ausreichendem Neutralisationsvermögen die angestrebte Wirkung nicht voll erreicht, so daß Korrosionsschäden eintreten können.

Es ist die Aufgabe der vorliegenden Erfindung, den eingangs beschriebenen Kolben durch konstruktive Maßnahmen so zu gestalten, daß die Temperatur des Kolbens im Bereich der Ringpartie, wenigstens jedoch im Bereich der ersten Kolbenringnute, so angehoben wird, daß keine Unterschreitung des Säuretaupunktes der Schwefelsäure stattfindet.

Die Lösung dieser Aufgabe erfolgt durch auf dem Umfang im Bereich hinter der Ringpartie des Kolbens angebrachte Sacklöcher, in die jeweils ein aus einem gut wärmeleitenden Werkstoff bestehender einen taillierten Schaft besitzender mit seinen Enden unmittelbar mit dem Kolben in Kontakt stehender Stab eingesetzt ist, um einen gezielten Wärmetransport vom Kolben her zu den Bereichen der Ringpartie des Kolbens, in denen eine Temperaturerhöhung zur Verhinderung der Unterschreitung des Taupunktes der Schwefelsäure notwendig ist, zu erreichen.

Die Sacklöcher sind vorzugsweise von der Innenseite des Kolbens und nur in Ausnahmefällen vom Kolbenboden her angebracht.

Beim Kolben für mit Schweröl betriebenen Brennkraftmaschinen steigt die Außenflächentemperatur des Kolbenbodens radial von innen nach außen an, so daß im Normalfall die Temperatur des Randbereiches des Kolbenbodens radial von innen nach außen von ca. 250 auf ca. 350° C zunimmt. Die Temperatur im Bereich der ersten Kolbenringnute beträgt 100 -120°C, so daß der Säuretaupunkt der Schwefelsäure, der in Abhängigkeit vom Druck und vom Schwefelgehalt des Schweröls bis auf ca. 180°C ansteigen kann, deutlich unterschritten ist. Durch die erfindungsgemäße Anordnung der aus einem gut wärmeleitenden Werkstoff bestehenden Stäbe hinter der Ringpartie des Kolbens gelingt es die Temperatur des Kolbens in diesem Bereich, insbesondere jedoch im Bereich der ersten Kolbenringnute, auf i;: 150°C zu erhöhen, so daß die Gefahr der Unterschreitung des Säuretaupunktes für Schwefelsäure weitgehend beseitigt ist und die für die Bildung der Schwefelsäure anfallenden Komponenten mit den Abgasen ausgestoßen werden können.

Die Sacklöcher können parallel oder geneigt zur Kolbenlängsachse verlaufend angeordnet sein.

Zweckmäßigerweise sind die vorzugsweise aus Kupfer oder Silber bzw. deren Legierungen bestehenden Stäbe in die Sacklöcher eingeschraubt oder eingeklebt.

In der FR-A-2 333 962 ist zwar ein Kolben für Brennkraftmaschinen beschrieben, bei dem im Inneren des Kolbenmantels Hohlräume ausgebildet sind, die sich vom Kolbenschaftende bis zum Kolbenboden erstrecken und mit Metall gefüllt sind, um jedoch unterschiedlich zum Gegenstand der Erfindung eine schnelle Ableitung der Wärme vom Kolbenkopf zum Kolbenschaft zu erzielen. Die Wärme wird vom Kolben zum Zylinder überführt. Auf diese Weise soll erreicht werden, die im Kolbenkopf entstehende Wärme schneller zu verteilen, als es über den Kolbenwerkstoff allein verteilt werden könnte.

Die Erfindung ist in den nachfolgend näher erläuterten Zeichnungen beispielhaft dargestellt.

Es zeigt Fig. 1 den Teilausschnitt eines Längsschnittes durch den Kolbenkopf eines mit den Kühlkanal 1 versehenen Kolbens 2 mit einem hinter der Ringpartie 3 parallel zur Kolbenlängsachse angebrachten Sackloch 4, in das ein einen taillierten Schaft besitzender Kupferstab 5, in der Weise eingeschraubt ist, daß nur seine Enden unmittelbar mit dem Kolben 2 in Kontakt stehen.

Gemäß Fig. 2, die einen Teilausschnitt eines Längsschnittes durch den Kolbenkopf eines Kolbens 6 mit Kühlkanal 7 darstellt, ist der wärmeleitende Kupferstab 8 in ein geneigt zur Kolbenlängsachse verlaufendes von der Kolbeninnenseite her angebrachtes Sackloch 9 eingeschraubt.

Am Beispiel eines gebauten, einen Durchmesser von 320 mm aufweisenden Kolbens, dessen Oberteil aus Stahl und dessen Unterteil aus Gußeisen mit Kugelgraphit bestand und bei dem im Bereich hinter dem Feuersteg und der ersten Kolbenringnute 60 Kupferstifte in entsprechenden Sacklöchern angeordnet waren, konnte durch eine Berechnung der Temperaturfelder bei einem Druck von Pe - 23,5 bar und n = 800 1/min nachgewiesen werden, daß sich die Temperatur unter dem Einfluß der Kupferstifte in der ersten Kolbenringnute gegenüber derjenigen in der ersten Kolbenringnute eines herkömmlichen gebauten Kolbens um 23° C erhöhen läßt.

## Patentansprüche

1. Kolben mit kühlölführenden Hohlräumen im aus einem Eisenwerkstoff bestehenden Kolbenkopf für mit Schweröl betriebene Brennkraftmaschinen, gekennzeichnet durch auf dem Umfang im Bereich hinter der Ringpartie (3) angebrachte Sacklöcher (4, 9), in die jeweils ein aus einem gut wärmeleitenden Werkstoff bestehender einen taillierten Schaft besitzender mit seinen Enden unmittelbar mit dem Kolben in Kontakt stehender Stab (5, 8) eingesetzt ist, um einen gezielten Wärmetransport vom Kolben her zu den Bereichen der Ringpartie des Kolbens, in denen eine Temperaturerhöhung zur Verhinderung der Unterschreitung des Taupunktes der Schwefelsäure notwendig ist, zu erreichen.

2. Kolben nach Anspruch 1, dadurch gekennzeichnet, daß die Sacklöcher (4, 9) von der Innenseite des Kolbens (2, 6) her angebracht sind.

3. Kolben nach Anspruch 1, dadurch gekennzeichnet, daß die Sacklöcher (13) vom Kolbenboden her angebracht sind.

4. Kolben nach den Ansprüchen 1 bis 3, dadurch gekennzeichnet, daß die Sacklöcher (4) parallel zur Kolbenlängsachse verlaufend angeordnet sind.

5. Kolben nach den Ansprüchen 1 bis 3, dadurch gekennzeichnet, daß die Sacklöcher (9) geneigt zur Kolbenlängsachse angeordnet sind.

6. Kolben nach den Ansprüchen 1 bis 5, dadurch gekennzeichnet, daß die Stäbe (5,8) aus Kupfer oder Silber bzw. deren Legierungen bestehen.

7. Kolben nach den Ansprüchen 1 bis 6, dadurch gekennzeichnet, daß die Stäbe (5, 8) in die Sacklöcher (4, 9) eingeschraubt sind.

8. Kolben nach den Ansprüchen 1 bis 6, dadurch gekennzeichnet, daß die Stäbe (5, 8) in die Sacklöcher (4, 9) eingeklebt sind.

## Claims

1. A piston for internal combustion engines operated with heavy oil, which piston has a piston head consisting of ferrous material and having cavities for conducting cooling oil, characterized by the provision of blind holes (4, 9), which are provided in the skirt of the piston behind the ring-carrying portion (3), and of rods (5, 8) consisting of a material having a high thermal conductivity and inserted in respective ones of said blind holes for ensuring a controlled transfer of heat from the piston to those regions of the ring-carrying portion of the piston in which the temperature must be increased in order to prevent an occurrence of temperatures below the dew point temperature of sulfuric acid.

2. A piston according to claim 1, characterized in that the blind holes (4, 9) extend from the inside surface of the piston (2, 6).

3. A piston according to claim 1, characterized in that the blind holes (13) extend from the head of the piston.

4. A piston according to claims 1 to 3,characterized in that the blind holes (4) are parallel to the longitudinal axis of the piston.

5. A piston according to claims 1 to 3, characterized in that the blind holes (9) are at an oblique angle to the longitudinal axis of the piston.

6. A piston according to claims 1 to 5, characterized in that the rods (5,8) consist of copper or silver or their alloys.

7. A piston according to claims 1 to 6, characterized in that the rods (5, 8) are screw- threadedly secured to the piston in the blind holes (4, 9).

8. A piston according to claims 1 to 6, characterized in that the rods (5, 8) are adhesively joined to the piston in the blind holes (4, 9).

## Revendications

1. Piston ayant des cavités de circulation d'huile de refroidissement ménagées dans la tête de piston en matériau ferreux, pour des moteurs à combustion interne fonctionnant à l'huile lourde, caractérisé par des trous borgnes (4, 9), qui sont ménagés sur le pourtour derrière la zone des segments (3) et dans lesquels sont introduites respectivement des barrettes taillées en un matériau bon conducteur de la chaleur et ayant une tige (5, 8) en contact direct par ses extrenités avec le piston, pour obtenir une propagation délibérée de la chaleur du piston aux régions de la zone des segments du piston, dans lesquelles une élévation de la température est nécessaire pour empêcher qu'elle ne devienne inférieure au point de rosée de l'acide sulfurique.

2. piston suivant la revendication 1, caractérisé en ce que les trous borgnes (4, 9) sont ménagés à partir du côté intérieur du piston (2, 6).

3. Piston suivant la revendication 1, caractérisé en ce que les trous borgnes (13) sont ménagés à partir du fond du piston.

4. Piston suivant l'une des revendications 1 à 3, caractérisé en ce que les trous borgnes (4) s'étendent parallèlement à l'axe longitudinal du piston.

5. Piston suivant l'une des revendications 1 à 3, caractérisé en ce que les trous borgnes (9) sont nclinés par rapport à l'axe longitudinal du piston.

6. Piston suivant l'une des revendications 1 à 5, caractérisé en ce que les tiges (5, 8) sont en cuivre, en argent ou en leur alliage.

7. Piston suivant l'une des revendications 1 à 6, caractérisé en ce que les tiges (5, 8) sont vissées dans les trous borgnes (4, 9).

8. Piston suivant l'une des revendications 1 à 6, caractérisé en ce que les tiges (5, 8) sont collées dans les trous borgnes (4, 9).
